# FASCICULE DE BREVET EUROPEEN

(11) **EP 3 325 753 B1**
(45) Date de publication et mention de la délivrance du brevet: **07.08.2019**
(21) Numéro de dépôt: 16742284.9
(22) Date de dépôt: 21.07.2016
(51) Int. Cl.: E06B 9/50, E06B 9/174

(54) **ÉQUIPEMENT D'ENROULEMENT D'ÉCRAN À ATTACHE MURALE ARTICULÉE**
VORRICHTUNG ZUM AUFWICKELN EINER ABSCHIRMUNG MIT EINER SCHARNIERWANDBEFESTIGUNG
DEVICE FOR WINDING A SCREEN HAVING A HINGED WALL ATTACHMENT

(30) Priorité: 21.07.2015 FR 1556873; 07.03.2016 WO PCT/EP2016/054805
(43) Date de publication de la demande: 30.05.2018
(73) Titulaire: SOMFY ACTIVITES SA, 74300 Cluses (FR)
(72) Inventeur: LAGARDE, Eric, 74700 Sallanches (FR)
(74) Mandataire: Bugnion Genève
(86) Numéro de dépôt international: PCT/EP2016/067462
(87) Numéro de publication internationale: WO 2017/013229

(56) Documents cités:
- DE-U1- 20 005 831
- US-A1- 2013 153 162

## Description

### DOMAINE TECHNIQUE DE L'INVENTION

L'invention se rapporte à un équipement d'enroulement d'un écran, et notamment un écran d'obturation d'une ouverture dans un bâtiment ou un écran de projection, et en particulier, bien que de manière non exclusive, un équipement d'enroulement motorisé et de manière plus spécifique, bien que non exclusive, un équipement motorisé disposant d'une réserve d'énergie électrique embarquée.

### ETAT DE LA TECHNIQUE ANTERIEURE

Pour faciliter le remplacement de piles électriques d'alimentation d'un enrouleur d'écran, il a été proposé dans le document US 6,371,192 de prévoir dans l'enrouleur un logement fermé par une trappe d'accès située sur une paroi supérieure plane du caisson de l'enrouleur. Mais l'accès à cette paroi n'est pas toujours aisé lorsque l'équipement d'enroulement est fixé à faible distance du linteau en partie supérieure d'une ouverture dans un bâtiment. Il est alors nécessaire de démonter complètement l'enrouleur pour accéder à la trappe d'accès.

Pour résoudre ce problème, il a été proposé dans le document US2013/0153162 de fixer le caisson de l'enrouleur aux parois de l'ouverture par des attaches permettant un pivotement du caisson autour d'un axe de pivotement parallèle à l'axe de rotation de l'enrouleur. Ainsi, il est possible de faire pivoter le caisson autour de cet axe de pivotement pour accéder sans peine à la trappe d'accès au logement des piles, qui se trouve sur une face avant ou une face supérieure du caisson. Ces solutions ne sont toutefois pas transposables à un enrouleur dont les piles sont positionnées à l'intérieur du tube d'enroulement.

### EXPOSE DE L'INVENTION

L'invention vise à remédier aux inconvénients de l'état de la technique et à proposer des moyens pour faciliter l'accès à une extrémité d'un enrouleur d'écran, notamment pour des opérations de maintenance.

Pour ce faire est proposé, selon un premier aspect de l'invention, un équipement d'enroulement d'écran comportant:
- un enrouleur tubulaire définissant un axe de référence ;
- une première attache murale pour fixer une première portion d'extrémité axiale de l'enrouleur tubulaire à une première paroi murale, et
- une deuxième attache murale pour fixer une deuxième portion d'extrémité axiale de l'enrouleur tubulaire à une deuxième paroi murale, dans la position d'utilisation de l'équipement d'enroulement d'écran et défini par la revendication 1.

Différents modes de réalisation de l'équipement d'enroulement d'écran sont définis par les revendications dépendantes 2 à 16.

Lorsque la première attache murale est fixée à une paroi murale, la première charnière d'articulation permet à un opérateur de manipuler l'enrouleur tubulaire par sa deuxième portion d'extrémité, alors que la première portion d'extrémité reste supportée et guidée par la première attache murale dans son mouvement de pivotement autour du premier axe d'articulation de la charnière. Il est alors aisé à une personne seule d'intervenir sur l'équipement d'enroulement, par exemple pour une opération de maintenance nécessitant un accès à la deuxième portion d'extrémité de l'enrouleur tubulaire.

L'expression "paroi murale" a vocation, dans le cadre de la présente demande, à inclure tout type de paroi dans un bâtiment, et notamment tout encadrement d'ouverture intérieure ou extérieure du bâtiment, qu'il s'agisse d'une huisserie ou d'un chambranle, au niveau du linteau ou des montants, ou qu'il s'agisse d'une paroi d'une cloison, d'un plafond ou faux-plafond, pour la suspension d'un écran de protection solaire ou de projection. Les termes "attache murale" ont quant à eux vocation à inclure tout type d'attache permettant une fixation à une paroi murale au sens générique défini ci-dessus. Par charnière d'articulation, on entend tout type d'articulation à un degré de liberté de rotation.

Suivant un mode de réalisation, l'enrouleur tubulaire comporte un tube d'enroulement, l'équipement d'enroulement d'écran comportant en outre un premier palier de guidage pour guider le tube d'enroulement par rapport à la première attache murale en rotation autour de l'axe de référence. De préférence, l'équipement d'enroulement comporte en outre un deuxième palier de guidage interposé entre le tube d'enroulement et la deuxième attache murale. Chaque palier de guidage peut être intégré à l'attache murale associée, ou disposé entre la portion d'extrémité associée de l'enrouleur tubulaire et le tube d'enroulement.

L'invention est particulièrement adaptée à un mode de réalisation dans lequel l'enrouleur tubulaire comporte un actionneur motorisé d'entraînement du tube d'enroulement en rotation autour de l'axe de référence, l'actionneur étant de préférence au moins partiellement logé à l'intérieur du tube d'enroulement.

On peut prévoir que la deuxième portion d'extrémité de l'enrouleur tubulaire soit formée par une extrémité de l'actionneur. L'actionneur, notamment une partie d'extrémité de l'actionneur comme la face frontale de la tête, devient alors directement accessible à l'extrémité de l'enrouleur lorsque l'enrouleur, maintenu à la première paroi murale par la première attache articulée, a pivoté autour du premier axe d'articulation.

Suivant un mode de réalisation, l'enrouleur tubulaire comporte un palier de guidage interposé entre le tube d'enroulement et l'actionneur.

L'invention est particulièrement adaptée à un mode de réalisation dans lequel l'enrouleur tubulaire comporte un logement pour des accumulateurs ou des piles, le logement étant de préférence situé à l'intérieur du tube d'enroulement, du côté de la deuxième portion d'extrémité. Différentes variantes sont envisagées. L'extraction des accumulateurs ou des piles peut être avantageusement faite par la deuxième portion d'extrémité de l'enrouleur, directement accessible une fois que l'on a fait pivoter l'enrouleur autour du premier axe d'articulation.

Suivant un mode de réalisation, le logement pour les accumulateurs ou les piles est situé à l'intérieur d'un carter de l'actionneur. De préférence, la tête de l'actionneur comprend une trappe de passage des accumulateurs ou piles.

Suivant un mode de réalisation, l'enrouleur tubulaire présente à sa deuxième extrémité un embout présentant un passage, de préférence refermable par une trappe, et à travers laquelle les accumulateurs ou piles peuvent passer.

Suivant un mode de réalisation, l'équipement d'enroulement d'écran selon l'invention comprend en outre un écran enroulé sur le tube d'enroulement, l'écran étant pourvu d'une barre de charge.

Pour éviter que le pivotement de l'enrouleur autour du premier axe d'articulation ne détériore l'écran, on a naturellement intérêt à ce que l'écran soit complètement enroulé et que la barre de charge soit dans une position extrême d'enroulement avant d'intervenir sur l'équipement pour faire pivoter l'enrouleur, et que cette position soit conservée durant toute l'intervention. A cet effet, la position extrême d'enroulement est définie de préférence par au moins une butée d'arrêt solidaire de l'une des première et deuxième portions d'extrémité axiale de l'enrouleur tubulaire ou de la première attache murale, et interférant avec la barre de charge dans la position de fin de course d'enroulement. De préférence, deux butées d'arrêt sont positionnées aux deux extrémités axiales de l'enrouleur tubulaire: une première butée d'arrêt positionnée sur la première attache murale ou la première portion d'extrémité axiale de l'enrouleur, et une deuxième butée d'arrêt positionnée sur la deuxième portion d'extrémité axiale de l'enrouleur. La ou les butées doivent être fixes par rapport à l'axe de référence, ce qui impose, dans l'hypothèse d'une butée d'arrêt positionnée sur la première attache murale, que cette butée d'arrêt soit solidaire d'une partie de l'attache murale qui n'est pas mobile par rapport à la première portion d'extrémité axiale lorsque l'enrouleur tubulaire pivote autour de la première charnière d'articulation. Le cas échéant, la ou les butées d'arrêt peuvent être positionnées de manière à plaquer la barre de charge contre l'écran enroulé dans la position extrême d'enroulement.

La position extrême d'enroulement dont il est question ici est une position qui, le cas échéant, n'a pas vocation à être atteinte dans les séquences d'utilisation de l'équipement d'enroulement, mais plutôt lors de phases spécifiques telles que des interventions de montage, de démontage ou de maintenance. Ceci signifie que l'on peut notamment prévoir que l'équipement d'enroulement d'écran comporte également des moyens pour définir au moins une position de fin de course d'enroulement, située entre les deux positions extrêmes d'enroulement et de déroulement, et le cas échéant une position de fin de course de déroulement située entre la position de fin de course d'enroulement et la position extrême de déroulement. En pratique, on peut prévoir le cas échéant une légère mise en tension de l'écran dans la position extrême d'enroulement.

Dans le cas d'un équipement non motorisé la ou les positions de fin de course d'utilisation peuvent être définies par exemple par des butées escamotables et la ou les positions extrêmes d'enroulement et de déroulement par des butées fixes. Alternativement, on peut prévoir une butée mobile entre une ou plusieurs positions de fin de course d'enroulement et la position extrême d'enroulement, et le cas échéant de même pour le déroulement.

Dans le cas d'un équipement d'enroulement motorisé, la ou les positions de fin de course d'utilisation peuvent être définies par exemple par des capteurs de fin de course ou des capteurs de position reliés à une commande d'actionneur. On peut également envisager que la commande d'actionneur détermine les positions de fin de course d'utilisation par comptage temporel. On a avantage à prévoir une ergonomie de l'interface homme-machine de pilotage de la commande de l'actionneur, qui permette de clairement distinguer les commandes d'enroulement et de déroulement dans la plage normale de fonctionnement entre les fins de course d'utilisation, et la commande d'enroulement jusqu'à la position extrême d'enroulement. On peut par exemple prévoir que l'interface homme-machine nécessite le passage préalable dans un mode de maintenance pour permettre ensuite l'enroulement complet de l'écran jusqu'à la position extrême d'enroulement. On peut prévoir également une séquence particulière avec l'interface homme-machine correspondant à cette commande. Le passage en mode de maintenance peut également être automatique, notamment en réponse à une information de faible niveau d'énergie résiduelle des batteries de l'équipement d'enroulement.

De préférence, la deuxième attache murale est apte à guider la deuxième portion d'extrémité axiale de l'enrouleur tubulaire lorsque l'enrouleur tubulaire pivote autour du premier axe d'articulation, entre une position intermédiaire de montage et la position d'utilisation. À cet effet, la deuxième attache murale peut notamment comprendre une glissière, réalisée par exemple par une gorge, permettant, alors que la première attache murale est déjà fixée à la première paroi murale et que la première portion d'extrémité de l'enrouleur tubulaire est déjà montée sur la première attache murale, d'engager la deuxième portion d'extrémité de l'enrouleur dans la position intermédiaire de montage, puis de guider la deuxième portion d'extrémité de l'enrouleur jusqu'à sa position finale montée.

Pour permettre un plus grand débattement de l'enrouleur, on peut prévoir que l'équipement d'enroulement comporte un lien de support, escamotable, assurant la liaison entre la deuxième attache murale et la deuxième portion d'extrémité de l'enrouleur tubulaire, pour supporter la deuxième portion d'extrémité de l'enrouleur dans une position suspendue. Le lien de support escamotable peut être avantageusement solidaire de la deuxième attache murale. Ce lien permet à un installateur de suspendre la deuxième extrémité de l'enrouleur tubulaire, avant le montage de l'équipement d'enroulement dans sa position d'utilisation ou lors du démontage de l'équipement d'enroulement de sa position d'utilisation. Ceci lui permet d'effectuer ces manipulations de montage et démontage, ainsi que le changement des accumulateurs ou piles d'une seule main, sans avoir besoin de soutenir la deuxième extrémité, dans le cas où les éléments de l'équipement d'enroulement sont fixés axialement les uns aux autres.

Le fait que la première attache murale comporte une deuxième charnière d'articulation permettant de guider la patte d'orientation en rotation autour d'au moins un deuxième axe d'articulation non parallèle au premier axe d'articulation permet de donner ainsi deux degrés de liberté de rotation à la première portion d'extrémité de l'enrouleur tubulaire, ce qui permet à un installateur de positionner la première extrémité du store au niveau de la première attache murale très facilement, sans être gêné par les éléments du bâti environnant, tels que la paroi murale ou de fenêtre, une poignée de fenêtre, depuis une position au sol. De préférence, la première charnière a un angle de débattement important, de préférence supérieure à 90°, et de préférence supérieur à 120°. De même, la deuxième charnière a un angle de débattement important, de préférence supérieure à 90°, et de préférence supérieur à 120°.. De préférence, le deuxième axe d'articulation est orthogonal au premier axe d'articulation.

Suivant un mode de réalisation, l'enrouleur tubulaire comporte un ressort de compensation.

Suivant un mode de réalisation le ressort de compensation est lié cinématiquement par une extrémité à la première attache murale ou à la deuxième attache murale et par une deuxième extrémité au tube d'enroulement. De préférence, le ressort de compensation est lié cinématiquement par une première extrémité au carter de l'actionneur et par une deuxième extrémité à un arbre de sortie de l'actionneur.

### BREVE DESCRIPTION DES FIGURES

D'autres caractéristiques et avantages de l'invention ressortiront à la lecture de la description qui suit, en référence aux figures annexées, qui illustrent :
- la figure 1, une vue schématique dans un plan horizontal, d'un équipement d'enroulement d'un écran selon un premier mode de réalisation de l'invention, dans une position d'utilisation;
- la figure 2, une vue schématique d'ensemble de l'équipement d'enroulement d'un écran selon le premier mode de réalisation de l'invention, dans une position de maintenance;
- la figure 3, une vue schématique d'ensemble de l'équipement d'enroulement d'un écran selon le premier mode de réalisation de l'invention, dans la position de maintenance, après extraction de batteries d'alimentation;
- la figure 4 une vue schématique d'un mode de réalisation d'une première attache murale de l'équipement de la figure 1;
- la figure 5, une vue schématique d'ensemble d'un équipement d'enroulement d'un écran selon un deuxième mode de réalisation de l'invention;
- la figure 6, une vue schématique d'ensemble d'un équipement d'enroulement d'un écran selon un troisième mode de réalisation de l'invention;
- la figure 7, une vue schématique d'ensemble d'un équipement d'enroulement d'un écran selon un quatrième mode de réalisation de l'invention;
- la figure 8, une vue schématique d'ensemble d'un équipement d'enroulement d'un écran selon un cinquième mode de réalisation de l'invention;
- la figure 9, une vue isométrique d'un équipement d'enroulement d'un écran selon un sixième mode de réalisation;
- la figure 10, un détail de l'équipement d'enroulement de la figure 9;
- la figure 11, un autre détail de l'équipement d'enroulement de la figure 9
- la figure 12, une vue schématique d'un autre mode de réalisation d'une première attache murale de l'équipement d'enroulement d'écran,
- la figure 13, une vue schématique partielle d'un équipement d'enroulement d'un écran selon un autre mode de réalisation de l'invention;
- la figure 14, une vue schématique partielle d'un équipement d'enroulement d'un écran selon le mode de réalisation de la figure 13,
- la figure 15, une vue schématique partielle en coupe d'un équipement d'enroulement d'un écran selon le mode de réalisation de la figure 13.

Pour plus de clarté, les éléments identiques ou similaires sont repérés par des signes de référence identiques sur l'ensemble des figures.

### DESCRIPTION DÉTAILLÉE DE MODES DE REALISATION

Sur la figure **1** est illustré un équipement d'enroulement **10** d'un écran (non illustré), monté dans un encadrement d'une ouverture de porte ou de fenêtre d'un bâtiment. L'équipement d'enroulement **10** comporte un enrouleur tubulaire **12** présentant deux portions d'extrémité axiale opposées **14A**, **14B**, une première des portions d'extrémité axiale **14A** étant fixée à une première paroi murale **16A** de l'encadrement par une première attache murale **18A** illustrée en détail sur les figures **4**, **12**, **13 14**, **15** et la deuxième portion d'extrémité axiale **14B** étant fixée à une deuxième paroi murale **16B** par une deuxième attache murale **18B** illustrée en détail sur la figure **5****.**

L'enrouleur tubulaire **12** définit un axe de référence **100** et comporte un tube d'enroulement **20**, un actionneur motorisé **22** pour entraîner le tube d'enroulement **20** en rotation autour de l'axe de référence **100**, un logement **24** pour des accumulateurs ou des piles **26** d'alimentation de l'actionneur **22**, et un ressort de compensation **28**, travaillant en torsion autour de l'axe de référence **100** pour ramener le tube d'enroulement **20** vers une position enroulée.

L'actionneur **22** et le logement **24** pour les accumulateurs ou les piles **26** sont disposés au moins partiellement à l'intérieur du tube d'enroulement **20**, plus proche de la deuxième portion d'extrémité **14B** que de la première **14A.** La première portion d'extrémité 14A est opposée à l'extrémité de l'enrouleur tubulaire recevant l'actionneur 22. L'actionneur **22** peut par exemple comprendre de façon connue un carter **30** de forme générale cylindrique inséré dans le tube d'enroulement **20.** Dans le carter **30** sont logés une unité électronique de pilotage (non représentée), un moteur électrique de type quelconque et un réducteur (non représenté), le moteur présentant un stator fixe par rapport au carter **30**, et un rotor entraînant, par l'intermédiaire du réducteur, un arbre de sortie **32.** L'arbre de sortie **32** entraîne le tube d'enroulement **20** par l'intermédiaire d'une roue d'entraînement **34** fixée en rotation sur l'arbre de sortie **32** et sur le tube d'enroulement **20.** Le logement **24** pour les accumulateurs ou les piles **26** peut le cas échéant être intégré au carter **30** de l'actionneur **22.** L'unité électronique de pilotage assure le fonctionnement du moteur en mettant en relation, selon les ordres de déplacement reçus, l'alimentation électrique des accumulateurs ou piles et le moteur. Dans ce mode de réalisation, l'actionneur **22** comporte une tête **36**, fermant une extrémité du carter **30**, et qui fait saillie à l'extérieur du tube d'enroulement **20** en constituant une partie de la deuxième portion d'extrémité **14B** de l'enrouleur tubulaire **12.** La tête **36** de l'actionneur permet le support de l'actionneur **22** et par conséquent du tube d'enroulement **20** au niveau de la deuxième portion d'extrémité **14B.** Elle permet de plus la reprise de couple en sortie d'actionneur et est donc bloquée en rotation par rapport à la deuxième attache murale **18B.** Elle peut être pourvue d'une trappe **38** d'accès au logement **24.** En particulier, la trappe **38** se présente sous la forme d'un couvercle relié par un dispositif de baïonnette à la tête **36.** Des reliefs sont prévus sur l'extérieur de la trappe pour permettre de faire tourner celle-ci par rapport la tête **36** à la main ou à l'aide d'un outil.

La première portion d'extrémité **14A** comporte un arbre **40** fixé à la première attache murale **16A** et un premier palier de guidage **42**, disposé entre une roue **43** solidaire du tube d'enroulement **20** et l'arbre **40.** Avantageusement, on peut prévoir des moyens de fixation axiale (non représentés) entre la roue **43** et l'arbre **40** pour assurer un blocage en translation entre la roue **43** et l'arbre **40** et maintenir la deuxième extrémité de l'équipement d'enroulement fixée à la première attache murale. Le ressort de compensation **28**, représenté ici de manière schématique, peut être constitué de façon connue par un ou plusieurs éléments élastiques, comme des ressorts de torsion, positionnés en série ou en parallèle, pour obtenir les caractéristiques souhaitées en termes d'allongement et de raideur. Le ressort **28** travaille entre l'arbre **40**, et la roue d'entraînement **34** du tube d'enroulement **20**, elle-même solidaire du tube d'enroulement **20.**

Un deuxième palier **44** est disposé entre le carter **30** de l'actionneur **22** et le tube d'enroulement **20**, de préférence au niveau de la deuxième portion d'extrémité **14B.** Selon un exemple de réalisation, la tête **36** de l'actionneur **22** est pourvue d'un embout constitué par un pion **46**, par exemple un pion carré, destiné à s'engager dans une gorge **48** prévue à cet effet dans la deuxième attache murale et illustrée sur la figure **5**, la gorge étant conformée pour permettre au pion carré **46** de suivre une trajectoire d'engagement avant de tomber par gravité dans un logement de retenue **50** dans lequel débouche la gorge **48.** Alternativement, la tête est pourvue de deux pions **46** pouvant coulisser dans la gorge **48** et ainsi maintenir l'actionneur en rotation par rapport à la deuxième attache murale. En lieu et place du logement de retenue **50**, on peut prévoir, de part et d'autre de la gorge, des billes montées sur ressort autorisant le passage de l'embout et assurant son maintien dans la gorge **48.** La deuxième attache est par ailleurs pourvue de trous de fixation **52** pour engager des vis de fixation à la paroi murale **16B.** Selon un autre exemple de réalisation, la tête de l'actionneur est une tête à forme étoilée ou hexagonale, pouvant coulisser dans un logement prévu à cet effet sur la deuxième attache murale, ce logement pouvant être refermé par une trappe escamotable, qui lorsqu'elle est fermée, maintient en place la tête dans le logement. Alternativement, c'est la tête qui comprend un logement pour un pion carré dépassant de la deuxième attache murale, la tête étant refermable par différents moyens tels qu'une goupille ou une vis. D'autres exemples peuvent également être envisagés, comme la mise en place d'un clip bloquant la tête par rapport à la deuxième attache murale. On pourrait également envisager une attache murale en deux parties liées élastiquement l'une à l'autre, ceci permettant d'insérer la tête dans une direction axiale et de la bloquer par des clips positionnés sur l'une et/ou l'autre des parties.

Selon un exemple de réalisation, la première attache murale **18A** comporte au moins une patte **54** de fixation à la première paroi murale **16A** et une patte d'orientation **56** supportée par la patte de fixation **54** par l'intermédiaire d'au moins une première charnière **58** pour guider la première portion d'extrémité axiale **14A** de l'enrouleur tubulaire **12** dans un mouvement de pivotement autour d'un premier axe d'articulation **200** distant de l'axe de référence **100**, le premier axe d'articulation **200** étant fixe par rapport à la patte de fixation **54.** L'arbre **40** de la première portion d'extrémité **14A** de l'enrouleur tubulaire **12** a une section hexagonale (ou plus généralement non circulaire) lui permettant de s'insérer en force dans un trou de section correspondante **60** formé sur la patte d'orientation **56**, de manière à solidariser la première portion d'extrémité **14A** et la patte d'orientation **56** l'une à l'autre à la fois en rotation et en translation. Le cas échéant, une fixation positive en translation peut être envisagée, par exemple par l'ajout d'une vis de fixation. La patte de fixation **54** présente en outre des trous de fixation **62** pour engager des vis de fixation (non représentées) à la paroi murale **16A.** Alternativement, l'arbre 40 est réalisé intégralement avec la patte d'orientation. Selon un autre mode de réalisation, la patte d'orientation **56** présente une forme en U, refermable par un axe et dans laquelle l'extrémité de l'arbre **40** de la première portion d'extrémité **14A** de l'enrouleur tubulaire **12**, comprenant des méplats, est insérée. De manière particulièrement avantageuse, l'arbre **40** de la première portion d'extrémité **14A** coopère avec la forme en U de la patte d'orientation au niveau d'une portion de plus faible diamètre, le diamètre plus important à l'extrémité de l'arbre **40** passant à l'arrière de la forme en U, assurant ainsi le maintien axial de la première portion d'extrémité **14A** au niveau de la première attache murale **18A.**

Dans la position d'utilisation de la figure **1**, le premier axe d'articulation **200** est de préférence orthogonal à l'axe de référence **100**, et orienté de manière à permettre au pion carré **46** de suivre la trajectoire définie par la gorge 48. Dans la mesure où la gorge **48** a vocation à être orientée horizontalement, le premier axe d'articulation **200** est donc de préférence vertical dans la position d'utilisation. Il est ainsi possible, comme illustré sur la figure **2**, de dégager l'enrouleur tubulaire **12** de la deuxième attache **18B**, pour l'amener, après pivotement autour du premier axe d'articulation **200**, dans une position de maintenance donnant libre accès à la deuxième portion d'extrémité **14B** de l'enrouleur tubulaire **12.** On peut dès lors intervenir sur cette deuxième portion d'extrémité **14B**, et notamment sur la tête **36** de l'actionneur **22**, pour des opérations de réglage ou d'autres opérations de maintenance. Il est notamment possible, comme illustré sur la figure **3**, d'accéder au logement **24** pour changer les accumulateurs ou des piles **26.** Avantageusement, les accumulateurs ou piles **26** sont maintenus connectés les uns aux autres par un film plastique ou dans un tube prévu à cet effet et lui-même fermé par un bouchon fixé de manière amovible au tube par un dispositif à baïonnette ou à vis. Des reliefs sont prévus sur l'extérieur du bouchon pour permettre de faire tourner celui-ci par rapport au tube à la main ou à l'aide d'un outil.

La première attache murale **18A** de l'équipement d'enroulement **10** des figures **1** à **3** peut ne posséder qu'un axe d'articulation **200**, mais possède de préférence deux axes d'articulation **200**, **300**, comme illustré sur la figure **4****.** La première attache murale **18A** comporte à cet effet une patte intermédiaire **64** interposée entre la patte d'orientation **56** et la patte de fixation **54.** Une deuxième charnière d'articulation **66** permet à la patte d'orientation **56** de pivoter autour d'un deuxième axe d'articulation **300** orthogonal à l'axe de référence **100**, non sécant avec l'axe de référence **100**, et non parallèle au premier axe d'articulation **200.** Le premier axe d'articulation **200** et le deuxième axe d'articulation **300**, dans la position d'utilisation de l'équipement d'enroulement, sont de préférence orthogonaux, et coplanaires ou sensiblement coplanaires, au sens où ils sont situés dans deux plans perpendiculaires à l'axe de référence **100** et distants l'un de l'autre de moins d'1 cm, correspondant sensiblement à l'épaisseur des pièces constituant la première attache murale. Cette double articulation permet de manoeuvrer la deuxième portion d'extrémité **14B** de l'enrouleur tubulaire **12** avec aisance tout en maintenant la première portion d'extrémité **14A** supportée par la première attache murale **18A.**

La structure de la première attache murale peut prendre différentes formes. Il est notamment possible que l'une des pattes d'articulation comprenne une découpe permettant de recevoir une autre patte lorsque celle-ci est repliée. Dans ce cas, les deux pattes sont coplanaires et donc les deux axes d'articulation peuvent également être coplanaires.

Sur la figure 6 est illustré un équipement d'enroulement d'écran **10** suivant un deuxième mode de réalisation, qui diffère du mode de réalisation précédent par l'adjonction d'un lien de support escamotable **68** assurant la liaison entre la deuxième attache murale **18B** et la deuxième portion d'extrémité **14B** de l'enrouleur tubulaire **12**, pour supporter la deuxième portion d'extrémité **14B** de l'enrouleur dans une position suspendue illustrée sur la figure **6****.** Le lien de support escamotable **68** peut être souple ou rigide, télescopique ou articulé, et peut être solidaire de la deuxième attache murale **18B** ou de la deuxième portion d'extrémité **14B.**

Le lien de support **68** peut notamment être constitué par un rail de guidage ou bien peut être un simple lien détachable retenant la deuxième portion d'extrémité **14B** dans la position suspendue pour le remplacement des piles. L'installateur n'a ainsi plus à maintenir cette portion d'extrémité et peut changer très facilement les piles (ouverture de la trappe à piles, réception des piles à changer, remplacement et refermeture de la trappe).

Sur la figure **7** est illustré un troisième mode de réalisation de l'invention, qui diffère des précédents par le positionnement du ressort de compensation **28**, dont les extrémités sont fixées l'une au carter **30** de l'actionneur **22** et l'autre à l'arbre de sortie **32** de l'actionneur **22**, par exemple de la manière décrite dans le document WO 03/083245.

Suivant un cinquième mode de réalisation illustré sur la figure **8**, l'arbre de sortie **32** de l'actionneur **22** fait partie de la première portion d'extrémité **14A** de l'enrouleur tubulaire **12**, et est fixe en rotation autour de l'axe de référence 100 par rapport à la première attache murale **16A.** Le tube d'enroulement **20** est solidaire d'une roue d'entraînement **34** à laquelle est fixée la tête **36** de l'actionneur **22.** Un boîtier de logement **24** des accumulateurs ou des piles **26** est également fixé à l'intérieur du tube d'enroulement 20, par exemple fixé sur la roue d'entraînement 34 ou sur une autre roue **134** de même type. L'ensemble tournant constitué par le tube d'enroulement **20**, le carter **30** de l'actionneur **22** et le boîtier de logement **24** des accumulateurs ou des piles **26** est guidé en rotation par rapport à l'axe de référence **100** par un premier palier **42** monté entre le tube d'enroulement **20** et l'arbre de sortie **32** de l'actionneur **22**, par un deuxième palier **44** monté entre le tube d'enroulement **20** et par un troisième palier **144** placé entre le boîtier de logement **24** et un embout **47** fixé à la deuxième attache murale **18B.** Dans ce mode de réalisation, on peut positionner le cas échéant un ressort de compensation **28** soit entre l'arbre de sortie **32** et le carter **30** de l'actionneur **22**, de façon analogue au premier mode de réalisation, soit entre l'embout **47** et le boîtier de logement **24** des accumulateurs ou des piles **26** ou la roue **134** comme représenté sur la figure **8****.** Afin de laisser un passage pour le remplacement des accumulateurs ou piles **26**, l'embout **47** présente un passage, notamment refermable par le biais d'une trappe **38**, à travers laquelle les accumulateurs ou piles **26** peuvent passer. La trappe **38** est notamment liée à la deuxième portion d'extrémité **14B** par un dispositif de baïonnette. Des reliefs sont prévus sur l'extérieur de la trappe pour permettre de faire tourner celle-ci par rapport à la deuxième portion d'extrémité **14B** à la main ou à l'aide d'un outil.

Le ressort de compensation **28** peut devoir être verrouillé ou simplement détendu lors du changement des accumulateurs ou piles **26.** Alternativement, le ressort de compensation **28** peut être installé autour de l'actionneur, de manière similaire au mode de réalisation de la figure **7****.**

Sur les figures **9** à **11** est illustré un équipement d'enroulement selon un sixième mode de réalisation de l'invention qui, comme les précédents, comporte un enrouleur tubulaire **12**, une première attache murale **18A** articulée et une deuxième attache murale **18B.** On distingue en outre sur les figures un écran **70** enroulé sur le tube d'enroulement **20** de l'enrouleur tubulaire **12.** De façon connue, l'écran **70** est pourvu à son extrémité libre d'une barre de charge **72**, qui se déplace avec l'écran **70** lors du déroulement et de l'enroulement de celui-ci, et est apte à prendre une position extrême d'enroulement, illustrée sur les figures **9** à **11**, notamment pour des opérations de montage, démontage ou maintenance de l'équipement. En l'espèce, la barre de charge **72** dans la position extrême d'enroulement est coincée en butée contre une première butée d'arrêt **74A** solidaire de la première attache murale **18A** et contre une deuxième butée d'arrêt **74B** solidaire de la deuxième attache murale **18B.** On peut alternativement ou cumulativement prévoir d'autres moyens de fixation ou de maintien de la barre de charge **72** dans la position d'extrême d'enroulement, par exemple des bandes à bouclettes et crochets ou des bandes élastiques.

Dans un mode de réalisation alternatif illustré aux figures 13 à 15, l'équipement d'enroulement d'écran **10** comporte une armature rigide **700** qui s'étend d'une extrémité à l'autre de l'équipement d'enroulement parallèlement à l'axe de référence **100**, et qui se termine à une extrémité par une patte intermédiaire **710**, orthogonale à l'axe de référence **100.** Cette patte intermédiaire **710** forme la première paroi murale 16A. Elle peut supporter une patte de fixation **64**, articulée selon un axe de rotation correspondant à l'axe **200** et décrit plus haut et/ou une patte d'orientation 56, comme discuté plus haut, ou bien un support **560**, tel que représenté sur les figures 13, 14 et 15, fixé rigidement à la patte intermédiaire 710.

Selon le mode de réalisation illustré sur les figures 13, 14 et 15, la patte intermédiaire 710 peut être munie d'un support 560 solidaire et fixe par rapport à la patte intermédiaire 710. Le support 560 peut par exemple comprendre au niveau de son extrémité libre, un élément de maintien 562 sous la forme d'un crochet, ouvert sur sa partie supérieure de telle manière qu'il puisse accueillir un arbre transversal 660 solidaire de l'enrouleur tubulaire 12. Le support 560 comporte une base 561 solidaire de la patte intermédiaire 64, et fixée de préférence dans la partie centrale de sa surface extérieure. Le support 560 comporte l'élément de maintien 562 dans le prolongement de sa base 561. Cet élément de maintien 562 comprend une surface de maintien 563 et une butée 564 située à son extrémité libre. La butée 564 peut former un angle droit par rapport à la surface de maintien 563 ou bien prendre une forme concave dans le prolongement de la surface de maintien 563, de manière à maintenir un élément tiers sur la surface de maintien 563. L'élément de maintien 562 peut en outre contenir un ergot 565 situé au-dessus de la surface de maintien 563 et dans le prolongement de la base 560. L'ergot 565 est plus court que la surface de maintien 563, de telle manière que le support 560 présente une ouverture entre l'ergot 565 et la butée 564. L'élément de maintien 562 a ainsi une forme de crochet. Un élément tiers peut alors être inséré dans l'ouverture et glissé sur la surface de maintien 563 jusqu'à venir au contact de la base 561. Dans ce cas, l'ergot 565 permet de maintenir l'élément tiers au contact de la surface de maintien 563 une fois placé contre la base 561 et ainsi maintenir l'enrouleur tubulaire suspendu par l'élément tiers. L'élément tiers est par exemple l'arbre 660 qui peut être solidaire de l'enrouleur 12 ou bien d'une pièce intermédiaire 400 associée à l'enrouleur tubulaire 12. La pièce intermédiaire 400 peut être par exemple insérée en force dans le tube d'enroulement 20 ou fixée au tube d'enroulement par des moyens appropriés rapportés tels que des vis ou des rivets.

Dans ce mode de réalisation, la pièce intermédiaire 400, fixée au tube d'enroulement 12 et munie à son extrémité dirigée vers la patte intermédiaire 710 de l'arbre 660, est articulée sur le support 560 par la coopération de l'arbre 660 et de l'élément de maintien 562. La surface de maintien 563 dispose d'une longueur supérieure au diamètre de l'arbre 660, ce qui permet à celui-ci de se déplacer le long de la surface de maintien mais également d'être positionné de biais par rapport à l'axe longitudinal du support 560. Ceci permet donc d'articuler la pièce intermédiaire 400 par rapport au support 560 selon un premier degré de liberté, dit degré de liberté horizontal. L'articulation selon le degré de liberté horizontal défini ci-dessus correspond à la première charnière d'articulation 58, apte à guider un pivotement de l'enrouleur tubulaire 12 autour d'un premier axe d'articulation 200, le premier axe d'articulation 200 étant dans ce mode de réalisation un axe perpendiculaire à la surface de maintien 563 et passant sensiblement par le centre de cette surface de maintien 563.

De la même manière, l'arbre 660 peut pivoter suivant son propre axe longitudinal par rapport à l'élément de maintien 562, en particulier lorsque l'arbre 660 se situe à proximité de l'ouverture entre l'ergot 565 et la butée 564 de l'élément de maintien 562. Ceci permet donc d'articuler la pièce intermédiaire 400 par rapport au support 560 selon un deuxième degré de liberté, dit degré de liberté vertical. L'articulation selon le degré de liberté vertical défini ci-dessus correspond à la deuxième charnière d'articulation 66, apte à guider un pivotement de l'enrouleur tubulaire 12 autour d'un deuxième axe d'articulation 300, le deuxième axe d'articulation étant dans ce mode de réalisation un axe parallèle à l'axe longitudinal de l'arbre 660.

Le montage de l'enrouleur tubulaire est simplifié, il comprend les étapes suivantes :
- Positionnement d'une première portion d'extrémité 14A de l'enrouleur tubulaire 12 au niveau du support 560 fixé à la première attache murale 18A ou patte intermédiaire 700,
- Positionnement de l'arbre 660 au niveau de l'ouverture de l'élément de maintien 562,
- Suspension de l'enrouleur tubulaire au support 560,
- Mobilisation de la deuxième portion d'extrémité 14B de l'enrouleur tubulaire 12 en direction de la deuxième attache murale 18B, sollicitant l'articulation, notamment entre l'arbre 600 et l'élément de maintien 562, selon le premier axe d'articulation 200 et/ou le deuxième axe d'articulation 300,
- Accroche du lien de support escamotable 68,
- Fixation de l'enrouleur tubulaire au niveau de la deuxième attache murale 18B.

De manière préférentielle, lorsque l'arbre 660 est repoussé à l'opposé de l'ouverture vers l'autre extrémité de la surface de maintien 563, en direction de la patte intermédiaire 710, des surfaces de contacts 402 de la pièce intermédiaire 400 coopèrent avec l'élément de maintien 562 pour bloquer le premier degré de liberté et/ou le deuxième degré de liberté, autrement dit, pour bloquer la première charnière d'articulation 58 et/ou la deuxième charnière d'articulation 66 lorsque l'enrouleur tubulaire 12 est dans le prolongement du support 560. La pièce intermédiaire 400 comprend à cet effet notamment un ressort 404 destiné à repousser l'arbre 660 en direction de la patte intermédiaire 710 lorsque l'enrouleur tubulaire 12 est en position montée dans l'armature rigide 700. Le montage comprend ainsi une étape intermédiaire dans laquelle l'enrouleur tubulaire est déplacé contre l'effet du ressort 404 en direction de la patte intermédiaire 710,

Selon un aspect particulier de la présente invention, l'équipement d'enroulement d'écran (10) comporte l'un ou plusieurs des éléments suivants:
- un enrouleur tubulaire (12) définissant un axe de référence (100);
- une première attache murale (18A) pour fixer une première portion d'extrémité axiale (14A) de l'enrouleur tubulaire (12) à une première paroi murale (16A), dans une position d'utilisation de l'équipement d'enroulement d'écran (10); et
- une deuxième attache murale (18B) pour fixer une deuxième portion d'extrémité axiale (14B) de l'enrouleur tubulaire (12) à une deuxième paroi murale (16B), dans la position d'utilisation de l'équipement d'enroulement d'écran (10);
- où la première attache murale (18A) comporte au moins une première charnière d'articulation (58) entre au moins une patte de fixation (54) à la première paroi murale (16A) et au moins une patte intermédiaire 64 sur laquelle est montée l'enrouleur tubulaire (12), la première charnière d'articulation (58) étant apte à guider un pivotement de l'enrouleur tubulaire (12) autour d'un premier axe d'articulation (200) non sécant avec l'axe de référence (100) et, dans la position d'utilisation, orthogonal à l'axe de référence (100).

Selon cet aspect particulier, l'enrouleur tubulaire (12) de l'équipement d'enroulement peut comporter un logement (24) pour des accumulateurs ou des piles (26), le logement (24) étant de préférence situé à l'intérieur d'un tube d'enroulement (20) de l'enrouleur tubulaire (12), le tube d'enroulement étant guidé en rotation autour de l'axe de référence (100) par rapport à la première attache murale (18A) de préférence du côté de la deuxième portion d'extrémité (14B).

L'enrouleur tubulaire (12) selon ce même aspect de l'invention peut comporter en outre un actionneur (22) motorisé d'entraînement du tube d'enroulement (20) en rotation autour de l'axe de référence (100), l'actionneur (22) étant de préférence au moins partiellement logé à l'intérieur du tube d'enroulement (20), et où le logement (24) pour les accumulateurs ou les piles (26) est situé à l'intérieur d'un carter (30) de l'actionneur (22) ou entre le carter (30) de l'actionneur et la deuxième extrémité (14B).

L'actionneur (22) selon ce même aspect de l'invention comporte une tête (36) comprenant une trappe de passage des accumulateurs ou piles (26).

La deuxième portion d'extrémité axiale (14B) de l'enrouleur tubulaire (12) comporte un embout (47) présentant un passage, notamment refermable par une trappe (38), et à travers lequel les accumulateurs ou piles (26) peuvent passer.

L'équipement d'enroulement d'écran selon ce même aspect peut en outre comprendre les éléments suivants:
- un écran (70) enroulé sur le tube d'enroulement (20), l'écran (70) étant pourvu d'une barre de charge (72), et
- au moins une butée d'arrêt (74A, 74B) solidaire de l'une des première et deuxième portions d'extrémité axiale (14A, 14B) de l'enrouleur tubulaire (14) ou de la première attache murale (18A), et interférant avec la barre de charge dans une position extrême d'enroulement de la barre de charge (72).

La deuxième attache murale (18B) peut être apte à guider la deuxième portion d'extrémité axiale (14B) de l'enrouleur tubulaire (12) lorsque l'enrouleur tubulaire (12) pivote autour du premier axe d'articulation (200), entre une position intermédiaire de montage et la position d'utilisation.

L'équipement d'enroulement selon cet aspect peut comporter un lien de support escamotable (68) entre la deuxième attache murale (16B) et la deuxième portion d'extrémité (14B) de l'enrouleur tubulaire (12), pour supporter la deuxième portion d'extrémité de l'enrouleur dans une position suspendue.

La première attache murale (18A) de l'équipement d'enroulement d'écran selon cet aspect peut comporter une deuxième charnière d'articulation (66) ou une rotule, supportée par la patte de fixation (54) pour guider la patte d'orientation (56) en rotation autour d'au moins un deuxième axe d'articulation (300) non sécant avec l'axe de référence, et non parallèle au premier axe d'articulation (200).

Le premier axe d'articulation (200) et le deuxième axe d'articulation (300), dans la position d'utilisation de l'équipement d'enrouement (10), peuvent être coplanaires ou situés dans deux plans perpendiculaires à l'axe de référence et distants l'un de l'autre d'une distance inférieure à l'épaisseur de la première attache murale.

Le deuxième axe d'articulation (300) peut être orthogonal au premier axe d'articulation (200).

L'enrouleur tubulaire (12) de l'équipement d'enroulement selon cet aspect peut comporter un ressort de compensation (28).

Le ressort de compensation (28) peut être lié cinématiquement par une extrémité à la première attache murale (18A) ou à la deuxième attache murale (18B) et par une deuxième extrémité à un tube d'enroulement (20) de l'enrouleur tubulaire (12), le tube d'enroulement (20) étant guidé en rotation autour de l'axe de référence (100) par rapport à la première attache murale (18A).

Le ressort de compensation (28) peut être lié cinématiquement par une première extrémité à un carter (30) de l'actionneur (22) et par une deuxième extrémité à un arbre de sortie (32) de l'actionneur (22).

Naturellement, les exemples représentés sur les figures et discutés ci-dessus ne sont donnés qu'à titre illustratif et non limitatif. Il est explicitement prévu que l'on puisse combiner entre eux les différents modes de réalisation illustrés ou décrits pour en proposer d'autres.

## Revendications

1. Équipement d'enroulement d'écran (10) comportant:
- un enrouleur tubulaire (12) définissant un axe de référence (100);
- une première attache murale (18A) pour fixer une première portion d'extrémité axiale (14A) de l'enrouleur tubulaire (12) à une première paroi murale (16A), dans une position d'utilisation de l'équipement d'enroulement d'écran (10); et
- une deuxième attache murale (18B) pour fixer une deuxième portion d'extrémité axiale (14B) de l'enrouleur tubulaire (12) à une deuxième paroi murale (16B), dans la position d'utilisation de l'équipement d'enroulement d'écran (10);
la première attache murale (18A) comportant au moins une première charnière d'articulation (58) entre au moins une patte de fixation (54) à la première paroi murale (16A) et au moins une patte intermédiaire (64) sur laquelle est montée l'enrouleur tubulaire (12), la première charnière d'articulation (58) étant apte à guider un pivotement de l'enrouleur tubulaire (12) autour d'un premier axe d'articulation (200), **caractérisé en ce que** la première attache murale (18A) comprend en outre une deuxième charnière d'articulation (66), la deuxième charnière d'articulation (66) étant apte à guider un pivotement de l'enrouleur tubulaire (12) autour d'un deuxième axe d'articulation (300).

2. Équipement d'enroulement d'écran selon la revendication 1, **caractérisé en ce que** l'enrouleur tubulaire (12) comporte un logement (24) pour des accumulateurs ou des piles (26), le logement (24) étant de préférence situé à l'intérieur d'un tube d'enroulement (20) de l'enrouleur tubulaire (12), le tube d'enroulement étant guidé en rotation autour de l'axe de référence (100) par rapport à la première attache murale (18A) de préférence du côté de la deuxième portion d'extrémité (14B).

3. Équipement d'enroulement d'écran selon la revendication précédente, **caractérisé en ce que** l'enrouleur tubulaire (12) comporte un actionneur (22) motorisé d'entraînement du tube d'enroulement (20) en rotation autour de l'axe de référence (100), l'actionneur (22) étant de préférence au moins partiellement logé à l'intérieur du tube d'enroulement (20), et **en ce que** le logement (24) pour les accumulateurs ou les piles (26) est situé à l'intérieur d'un carter (30) de l'actionneur (22) ou entre le carter (30) de l'actionneur et la deuxième extrémité (14B).

4. Équipement d'enroulement d'écran selon la revendication précédente, **caractérisé en ce que** l'actionneur (22) comporte une tête (36) comprenant une trappe de passage des accumulateurs ou piles (26).

5. Équipement d'enroulement d'écran selon l'une quelconque des revendications 2 à 4, **caractérisé en ce que** la deuxième portion d'extrémité axiale (14B) de l'enrouleur tubulaire comporte un embout (47) présentant un passage, notamment refermable par une trappe (38), et à travers lequel les accumulateurs ou piles (26) peuvent passer.

6. Équipement d'enroulement d'écran selon l'une quelconque des revendications précédentes, **caractérisé en ce que** la deuxième attache murale (18B) est apte à guider la deuxième portion d'extrémité axiale (14B) de l'enrouleur tubulaire (12) lorsque l'enrouleur tubulaire (12) pivote autour du deuxième axe d'articulation (300), entre une position intermédiaire de montage et la position d'utilisation.

7. Équipement d'enroulement d'écran selon l'une quelconque des revendications précédentes, **caractérisé en ce que** l'équipement d'enroulement comporte un lien de support escamotable (68) entre la deuxième attache murale (18B) et la deuxième portion d'extrémité (14B) de l'enrouleur tubulaire (12), pour supporter la deuxième portion d'extrémité de l'enrouleur dans une position suspendue.

8. Equipement d'enroulement d'écran selon l'une quelconque des revendications précédentes, **caractérisé en ce que** la première attache murale (18A) comporte un support (560), solidaire de ladite patte intermédiaire (64), comprenant une base (561) et un élément de maintien (562) en forme de crochet.

9. Equipement d'enroulement d'écran selon la revendication précédente, **caractérisé en ce qu'**il comprend une pièce intermédiaire (400) fixée à l'enrouleur tubulaire (12) et munie d'un arbre (660) coopérant avec le support (560), en particulier avec l'élément de maintien (562), pour maintenir l'enrouleur tubulaire (12) suspendu au support (560).

10. Equipement d'enroulement d'écran selon la revendication précédente, **caractérisé en ce que** la pièce intermédiaire (400) comprend un ressort (404) et des surfaces de contact (402) coopérant avec l'élément de maintien (562), pour bloquer la première charnière d'articulation (58) et/ou la deuxième charnière d'articulation (66) lorsque l'enrouleur tubulaire (12) est dans le prolongement du support (560).

11. Equipement d'enroulement d'écran selon l'une des revendications 1 à 8, **caractérisé en ce que** ledit enrouleur tubulaire (12) comporte un arbre transversal (660) complémentaire du support (560), et permettant de faire pivoter l'enrouleur tubulaire (12) selon le premier axe d'articulation (200) et selon le deuxième axe d'articulation (300).

12. Équipement d'enroulement d'écran selon l'une quelconque des revendications précédentes, **caractérisé en ce que** le deuxième axe d'articulation (300) est orthogonal au premier axe d'articulation (200).

13. Équipement d'enroulement d'écran selon l'une quelconque des revendications précédentes, **caractérisé en ce que** premier axe d'articulation (200) et le deuxième axe d'articulation (300) sont non sécants avec l'axe de référence (100).

14. Équipement d'enroulement d'écran selon l'une quelconque des revendications 1 à 12, **caractérisé en ce que** premier axe d'articulation (200) et le deuxième axe d'articulation (300) sont sécants avec l'axe de référence (100).

15. Équipement d'enroulement d'écran selon l'une quelconque des revendications précédentes, **caractérisé en ce que** l'enrouleur tubulaire (12) comporte un ressort de compensation (28).

## Patentansprüche

1. Vorrichtung zum Aufwickeln einer Abschirmung (10), umfassend:
- einen rohrförmigen Aufwickler (12), der eine Referenzachse (100) definiert;
- eine erste Wandbefestigung (18A), um einen ersten axialen Endabschnitt (14A) des rohrförmigen Aufwicklers (12) an eine erste Wandfläche (16A) in einer Verwendungsposition der Vorrichtung zum Aufwickeln einer Abschirmung (10) zu fixieren; und
- eine zweite Wandbefestigung (18B), um einen zweiten axialen Endabschnitt (14B) des rohrförmigen Aufwicklers (12) an eine zweite Wandfläche (16B) in der Verwendungsposition der Vorrichtung zum Aufwickeln einer Abschirmung (10) zu fixieren;
wobei die erste Wandbefestigung (18A) mindestens ein erstes Gelenkscharnier (58) zwischen mindestens einem Fuß zur Fixierung (54) an die erste Wandfläche (16A) und mindestens einem Zwischenfuß, auf dem der rohrförmige Aufwickler (12) montiert ist, umfasst, wobei das erste Gelenkscharnier (58) ausgelegt ist, um ein Schwenken des rohrförmigen Aufwicklers (12) um eine erste Gelenkachse (200) zu führen, **dadurch gekennzeichnet, dass** die erste Wandbefestigung (18A) außerdem ein zweites Gelenkscharnier (66) umfasst, wobei das zweite Gelenkscharnier (66) ausgelegt ist, um ein Schwenken des rohrförmigen Aufwicklers (12) um eine zweite Gelenkachse (300) zu führen.

2. Vorrichtung zum Aufwickeln einer Abschirmung nach Anspruch 1, **dadurch gekennzeichnet, dass** der rohrförmige Aufwickler (12) eine Aufnahme (24) für Akkumulatoren oder Batterien (26) umfasst, wobei sich die Aufnahme (24) vorzugsweise im Inneren eines Aufwickelrohrs (20) des rohrförmigen Aufwicklers (12) befindet, wobei das Aufwickelrohr in Rotation um die Referenzachse (100) mit Bezug auf die erste Wandbefestigung (18A) vorzugsweise auf der Seite des zweiten Endabschnitts (14B) geführt wird.

3. Vorrichtung zum Aufwickeln einer Abschirmung nach dem vorhergehenden Anspruch, **dadurch gekennzeichnet, dass** der rohrförmige Aufwickler (12) eine motorisierte Betätigungsvorrichtung (22) zum Antrieb des Aufwickelrohrs (20) in Rotation um die Referenzachse (100) umfasst, wobei die Betätigungsvorrichtung (22) vorzugsweise mindestens teilweise im Inneren des Aufwickelrohrs (20) aufgenommen ist, und dadurch, dass sich die Aufnahme (24) für die Akkumulatoren oder die Batterien (26) im Inneren eines Gehäuses (30) der Betätigungsvorrichtung (22) oder zwischen dem Gehäuse (30) der Betätigungsvorrichtung und dem zweiten Ende (14B) befindet.

4. Vorrichtung zum Aufwickeln einer Abschirmung nach dem vorhergehenden Anspruch, **dadurch gekennzeichnet, dass** die Betätigungsvorrichtung (22) einen Kopf (36) umfasst, der eine Klappe zum Durchgang der Akkumulatoren oder Batterien (26) umfasst.

5. Vorrichtung zum Aufwickeln einer Abschirmung nach einem der Ansprüche 2 bis 4, **dadurch gekennzeichnet, dass** der zweite axiale Endabschnitt (14B) des rohrförmigen Aufwicklers einen Stutzen (47) umfasst, der einen Durchgang aufweist, der insbesondere durch eine Klappe (38) wieder verschlossen werden kann, durch die die Akkumulatoren oder Batterien (26) passen.

6. Vorrichtung zum Aufwickeln einer Abschirmung nach einem der vorhergehenden Ansprüche, **dadurch gekennzeichnet, dass** die zweite Wandbefestigung (18B) ausgelegt ist, um den zweiten axialen Endabschnitt (14B) des rohrförmigen Aufwicklers (12) zu führen, wenn der rohrförmige Aufwickler (12) um die zweite Gelenkachse (300) zwischen einer Zwischenmontageposition und der Verwendungsposition schwenkt.

7. Vorrichtung zum Aufwickeln einer Abschirmung nach einem der vorhergehenden Ansprüche, **dadurch gekennzeichnet, dass** die Vorrichtung zum Aufwickeln eine einziehbare Stützverbindung (68) zwischen der zweiten Wandbefestigung (18B) und dem zweiten Endabschnitt (14B) des rohrförmigen Aufwicklers (12) umfasst, um den zweiten Endabschnitt des Aufwicklers in einer aufgehängten Position zu stützen.

8. Vorrichtung zum Aufwickeln einer Abschirmung nach einem der vorhergehenden Ansprüche, **dadurch gekennzeichnet, dass** die erste Wandbefestigung (18A) eine Stütze (560) umfasst, die fest mit dem Zwischenfuß (64) verbunden ist, umfassend eine Basis (561) und ein Halteelement (562) in Form eines Hakens.

9. Vorrichtung zum Aufwickeln einer Abschirmung nach dem vorhergehenden Anspruch, **dadurch gekennzeichnet, dass** sie ein Zwischenstück (400) umfasst, das an dem rohrförmigen Aufwickler (12) fixiert und mit einer Welle (660) ausgestattet ist, die mit der Stütze (560), insbesondere mit dem Halteelement (562), zusammenarbeitet, um den rohrförmigen Aufwickler an der Stütze (560) aufgehängt zu halten.

10. Vorrichtung zum Aufwickeln einer Abschirmung nach dem vorhergehenden Anspruch, **dadurch gekennzeichnet, dass** das Zwischenstück (400) eine Feder (404) und Kontaktflächen (402) umfasst, die mit dem Halteelement (562) zusammenarbeiten, um das erste Gelenkscharnier (58) und/oder das zweite Gelenkscharnier (66) zu blockieren, wenn der rohrförmige Aufwickler (12) in der Verlängerung der Stütze (560) ist.

11. Vorrichtung zum Aufwickeln einer Abschirmung nach einem der Ansprüche 1 bis 8, **dadurch gekennzeichnet, dass** der rohrförmige Aufwickler (12) eine Querwelle (660) umfasst, die komplementär zur Stütze (560) ist und es ermöglicht, den rohrförmigen Aufwickler (12) gemäß der ersten Gelenkachse (200) und gemäß der zweiten Gelenkachse (300) zu schwenken.

12. Vorrichtung zum Aufwickeln einer Abschirmung nach einem der vorhergehenden Ansprüche, **dadurch gekennzeichnet, dass** die zweite Gelenkachse (300) orthogonal zur ersten Gelenkachse (200) ist.

13. Vorrichtung zum Aufwickeln einer Abschirmung nach einem der vorhergehenden Ansprüche, **dadurch gekennzeichnet, dass** die erste Gelenkachse (200) und die zweite Gelenkachse (300) nicht schneidend mit der Referenzachse (100) sind.

14. Vorrichtung zum Aufwickeln nach einem der Ansprüche 1 bis 12, **dadurch gekennzeichnet, dass** die erste Gelenkachse (200) und die zweite Gelenkachse (300) schneidend mit der Referenzachse (100) sind.

15. Vorrichtung zum Aufwickeln einer Abschirmung nach einem der vorhergehenden Ansprüche, **dadurch gekennzeichnet, dass** der rohrförmige Aufwickler (12) eine Kompensationsfeder (28) umfasst.

## Claims

1. A device for winding a screen (10) including:
- a tubular winder (12) defining a reference axis (100);
- a first wall attachment (18A) for fastening a first axial end portion (14A) of the tubular winder (12) to a first wall (16A), in a use position of the screen winding device (10); and
- a second wall attachment (18B) for fastening a second axial end portion (14B) of the tubular winder (12) to a second wall (16B), in the use position of the screen winding device (10);
the first wall attachment (18A) comprising at least a first hinge (58) between at least one fastening tab (54) for fastening to the first wall (16A) and at least one intermediate tab (64) on which the tubular winder (12) is mounted, the first hinge (58) being able to guide pivoting of the tubular winder (12) around a first axis of articulation (200), **characterized in that** the first wall attachment (18A) comprise a second hinge (66), the second hinge (66) being able to guide pivoting of the tubular winder (12) around a second axis of articulation (300).

2. The screen winding device according to claim 1, **characterized in that** tubular winder (12) includes a housing (24) for batteries or battery cells (26), the housing (24) preferably being situated inside a winding tube (20) of the tubular winder (12), the rotation of the winding tube around the reference axis (100) being guided relative to the first wall attachment (18A) preferably on the side of the second end portion (14B).

3. The screen winding device according to the preceding claim, **characterized in that** the tubular winder (12) includes a motorized actuator (22) for rotating the winding tube (20) around the reference axis (100), the actuator (22) preferably being at least partially housed inside the winding tube (20), and **in that** the housing (24) for the batteries or battery cells (26) is situated inside a case (30) of the actuator (22), or between the case (30) of the actuator and the second end (14B).

4. The screen winding device according to the preceding claim, **characterized in that** the actuator (22) includes a head (36) comprising a passage hatch for batteries or battery cells (26).

5. The screen winding device according to any one of claims 2 to 4, **characterized in that** the second axial end portion (14B) of the tubular winder has an end piece (47) having a passage, in particular able to be closed by a hatch (38), and through which the batteries or battery cells (26) can pass.

6. The screen winding device according to any one of the preceding claims, **characterized in that** the second wall attachment (18B) is able to guide the second axial end portion (14B) of the tubular winder (12) when the tubular winder (12) pivots around the second axis of articulation (300), between an intermediate assembly position and the use position.

7. The screen winding device according to any one of the preceding claims, **characterized in that** the winding device includes a retractable support link (68) between the second wall attachment (18B) and the second end portion (14B) of the tubular winder (12), to support the second end portion of the winder in a suspended position.

8. The screen winding device according to any one of the preceding claims, **characterized in that** the first wall attachment (18A) includes a support (560), secured to said intermediate tab (64), comprising a base (561) and a hook-shaped maintaining element (562).

9. The screen winding device according to the preceding claim, **characterized in that** it comprises an intermediate part (400) fastened to the tubular winder (12) and provided with a shaft (660) cooperating with the support (560), in particular with the maintaining element (562), to keep the tubular winder (12) suspended from the support (560).

10. The screen winding device according to the preceding claim, **characterized in that** the intermediate part (400) comprises a spring (404) and contact surfaces (402) cooperating with the maintaining element (562), to block the first hinge (58) and/or the second hinge (66) when the tubular winder (12) is in the extension of the support (560).

11. The screen winding device according to one of claims 1 to 8, **characterized in that** said tubular winder (12) includes a transverse shaft (660) complementary to the support (560), and making it possible to pivot the tubular winder (12) along the first axis of articulation (200) and along the second axis of articulation (300).

12. The screen winding device according to any one of the preceding claims, **characterized in that** the second axis of articulation (300) is orthogonal to the first axis of articulation (200).

13. The screen winding device according to any one of the preceding claims, **characterized in that** the first axis of articulation (200) and the second axis of articulation (300) are not secant with the reference axis (100).

14. The screen winding device according to any one of claims 1 to 12, **characterized in that** the first axis of articulation (200) and the second axis of articulation (300) are secant with the reference axis (100).

15. The screen winding device according to any one of the preceding claims, **characterized in that** the tubular winder (12) includes a compensating spring (28).
